# EUROPÄISCHE PATENTSCHRIFT

(11) **EP 0 936 939 B1**
(45) Veröffentlichungstag und Bekanntmachung des Hinweises auf die Patenterteilung: **10.10.2001**
(21) Anmeldenummer: 96937266.3
(22) Anmeldetag: 28.10.1996
(51) Int. Cl.: A63C 17/14

(54) **ROLLSCHUH MIT BREMSE**
ROLLER SKATE WITH BRAKE
PATIN A ROULETTES MUNI D'UN FREIN

(30) Priorität: 26.10.1995 EP 95116898
(43) Veröffentlichungstag der Anmeldung: 25.08.1999
(73) Patentinhaber: Opercan, Johann, 85635 Höhenkirchen-Siegertsbrunn (DE)
(72) Erfinder: Opercan, Johann, 85635 Höhenkirchen-Siegertsbrunn (DE)
(74) Vertreter: Winter, Brandl & Partner
(86) Internationale Anmeldenummer: EP9604680
(87) Internationale Veröffentlichungsnummer: WO9715360

(56) Entgegenhaltungen:
- DE-A- 2 721 549
- DE-A- 2 924 778
- US-A- 4 076 266
- US-A- 5 143 387
- US-A- 5 403 021

## Beschreibung

### Technisches Gebiet

Die Erfindung betrifft einen Rollschuh, insbesondere In-Line-Skater, mit einer vom Schuh aus betätigbaren Bremseinrichtung gemäß Anspruch 1.

### Stand der Technik

Aus der US-A-5 143 387, ist ein Rollschuh mit einer Bremseinrichtung bekannt, bei dem über eine in Richtung der Streckung des Schuhs verschiebbare Stange mit Bremsblöcken auf die mittleren beiden Rollen von insgesamt vier Rollen bremsend eingewirkt werden kann. Die Betätigung dieser Art von Bremse ist jedoch relativ schwierig, da der Fahrer mit den Zehen eine Bewegung der Schiebe- bzw. Bremsstange vorwärts bzw. rückwärts vornehmen muß, was in der Praxis selbst für die geübten Fahrer kaum möglich ist. Aus der DE - A - 2924778 ist ein Langlaufroller bekannt, der eine relativ komplizierte und aufwendige Bremseinrichtung umfaßt, die sich jedoch auf Grund ihrer Größe nicht in einen Rollschuh integrieren läßt.

Die DE-A-27 21 549 offenbart ein Rollbrett mit Fangbremse, wobei bei diesem Rollbrett über einen Hebel ein Bremsklotz an eine vordere Rolle des Brettes angepreßt werden kann, um ein Bremsen zu bewerkstelligen.

Aus der US-A-4 076 266 ist ein Skateboard mit einer Bremsanordnung bekannt, bei der über einen Hebel und einen Seilzug auf eine Bremseinrichtung eingewirkt wird. Auch diese, wie die vorangehenden Bremseinrichtungen, sind nicht praktizierbar, zu kompliziert und folglich in der Praxis nicht einsetzbar.

Der gattungsgemäße Stand der Technik, die US-A-5 403 021, zeigt einen Rollschuh mit einer Bremseinrichtung, der eine Ausnehmung in einer Sohle aufweist, über die mit den vorderen Zehen auf einen Bremshebel Druck ausgeübt werden kann. Dabei ist dieser Bremshebel am hinteren Ende des Schuhs schwenkbar fixiert. An diesem Bremshebel sind konische Bremselemente befestigt, die bei Ausüben eines Drucks auf den Bremshebel mit den Rollen in Kontakt gebracht werden. Aufgrund der konischen Form der Bremselemente beginnt der Bremsvorgang bei den hinteren Rollen und wird erst bei größerem Druck auf die vorderen Rollen ausgedehnt.

Dieses Bremssystem verhindert, daß der Rollschuhfahrer beim Bremsen nach vorne überkippt.

### Darstellung der Erfindung

Es ist die Aufgabe der Erfindung, den gattungsgemäßen Rollschuh weiter zu entwickeln und einen Rollschuh mit einer Bremseinrichtung zu schaffen, der es dem Fahrer ermöglicht, auch in schwierigen Bremssituationen die Kontrolle über seine Bewegungen zu behalten, wobei dennoch eine ausreichende Bremskraft zur Verfügung gestellt werden soll, um den Fahrer mit einem akzeptablen Bremsweg zum Halten bringen zu können.

Diese Aufgabe wird durch einen Rollschuh mit dem im Patentanspruch 1 aufgeführten Merkmalen gelöst.

Erfindungsgemäß wirkt der erste Hebel, genauer der Lastarm des ersten Hebels, auf eine Betätigungseinrichtung ein, die auf einen in Richtung wenigstens einer der hinteren Rollen bewegbaren Bremskörper einwirkt, um diesen mit der wenigstens einen Rolle in Wirkverbindung zu bringen. Durch das Zusammenwirken des ersten Hebels mit der Betätigungseinrichtung, einem zweiten Hebel, wobei beide Hebel in einem mittleren Bereich über eine Drehachse gelagert sind, ist es möglich, zum einen die erforderlichen Betätigungswege aufzubringen, um ein kontrolliertes Bremsen vorzunehmen, und zum anderen die erforderliche Bremskraft bereitzustellen, um zu bremsen. Da der Bremskörper auf die hinteren Rollen einwirkt, blockieren die vorderen Rollen nicht und stehen dem Fahrer nach wie vor zum Steuern zur Verfügung. Darüber hinaus kann die Bremskraft, die weit hinten aufgebracht wird, dabei behilflich sein, den Schwerpunkt während des Bremsvorgangs in einem kontrollierbaren Bereich zu halten.

Wie bereits angedeutet, ist die Betätigungseinrichtung ein zweiter Hebel, dessen Kraftarm von dem Lastarm des ersten Hebels aus anlenkbar ist, um den zweiten Hebel um eine Schwenkachse in Richtung des Bremskörpers zu verschwenken. Hierdurch wird der Bremskörper gegen eine oder zwei Rollen bzw. deren Achsen gepreßt, um die gewünschte Bremswirkung zu entfalten.

Bevorzugt liegt die Schwenkachse oberhalb des Bremskörpers, um einerseits den Platz zwischen der Schuhsohle und den Rollen auszunützen und um andererseits den Bremskörper vom Boden fernzuhalten, damit dieser nicht mit Unebenheiten kollidieren kann, was zum Sturz des Fahrers führen könnte. Zudem ist es dann auf einfache Weise möglich zwischen dem Kraftarm des zweiten Hebels und dem Schuhkörper oder dem Lastarm des ersten Hebels und dem Schuhkörper eine Federeinrichtung vorzusehen, die die Hebelanordnung und damit die Bremsauslöseeinrichtung, hier ein Pedal, sowie den Bremskörper wieder in eine Grundposition zurückbewegt, so daß auch die hinteren Rollen wieder freigegeben sind.

Der Bremskörper, bzw. die Betätigungseinrichtung können, wie oben bereits angedeutet, jeweils für sich oder gemeinschaftlich durch elastische Abschnitte bzw. Federeinrichtungen, z. B. Gummibändern oder dergleichen, in Richtung einer Ruheposition, in der keine Bremsfunktion ausgeübt wird, vorbelastbar sein.

Am Lastarm des ersten Hebels oder am Kraftarm der Betätigungseinrichtung kann eine elastische Einrichtung vorgesehen sein, um eine Bewegung in eine Ruheposition bewirken zu können, um einen Bremsvorgang zu beenden. Der Bremskörper wird vorzugsweise zwischen den Rollenachsen und der Schuhsohle angeordnet.

Die Bremsauslöseeinrichtung ist als Pedal im Schuhraum ausgebildet.

Die Bremsauslöseeinrichtung kann über einen Mechanismus fixiert oder ausgeschaltet werden, so daß ein Bremsen in diesem Zustand nicht möglich ist bzw. die Fahrt des Rollschuhfahrers nicht durch versehentliches Betätigen der Bremseinrichtung gehemmt bzw. gestört werden kann.

Bei einer bevorzugten Ausführungsform ist am Kraftarm des ersten Hebels ein weiterer Bremskörper befestigt, der derart angeordnet ist, daß er bei Betätigung des Pedals auf eine oder mehrere vordere Rollen einwirkt und diese bremst. Somit werden nicht nur die hinteren Rollen, sondern auch die vorderen Rollen abgebremst und eine verbesserte Bremswirkung erreicht. Dieser zusätzliche Bremskörper ist in gleicherweise wie der den hinteren Rollen zugeordnete Bremskörper über den Rollen, d. h. zwischen Rollen und Schuhkörper angeordnet.

Zusätzlich kann sich bei einer weiteren Ausführungsform der Erfindung ein weiterer Bremskörper senkrecht nach unten zwischen die vorderen Rollen erstrecken und wird mit der Rolle von vorne in Eingriff gebracht. Hierdurch zieht die sich drehende Rolle den Bremskörper und damit den damit verbundenen Kraftarm nach unten und verstärkt die Bremswirkung.

Weitere Einzelheiten, Merkmale und Vorteile der Erfindung ergeben sich aus der nachfolgenden Beschreibung von bevorzugten Ausführungsformen anhand der Zeichnungen.

Es zeigt:
Fig. 1 eine schematische Darstellung einer ersten Ausführungsform der Erfindung von der Seite;
Fig. 2 ein Detail der Ausführungsform nach Fig. 1; einen Schnitt durch eine Rolle mit zugeordnetem Bremskörper senkrecht zur Laufrichtung;
Fig. 3 eine Detaildarstellung des ersten Hebels der Ausführungsform nach Fig. 1;
Fig. 4 schematische Darstellungen der auf die hinteren und vorderen Rollen einwirkenden Bremskörper;
Fig. 5 eine Fig. 1 entsprechende Darstellung einer zweiten Ausführungsform der Erfindung;
Fig. 6 ein Detail der Ausführungsform nach Fig. 5; einen Schnitt durch eine Rolle mit zugeordnetem Bremskörper parallel zur Laufrichtung;
Fig. 7 eine Detaildarstellung des ersten Hebels der Ausführungsform nach Fig. 5;
Fig. 8 schematische Darstellungen der auf die hinteren und vorderen Rollen einwirkenden Bremskörper der Ausführungsform nach Fig. 5; und
Fig. 9 eine schematische Darstellung einer Fixiereinrichtung für die Bremse.

Die in den Figuren wiedergegebenen Bezugszeichen entsprechen den gleichen bzw. zumindest funktionsgleichen Einrichtungen und sind am Ende nochmals in den Bezugszeichenaufstellungen wiedergegeben.

Der in Fig. 1 schematisch dargestellte erste Ausführungsform zeigt einen Rollschuh bzw. In-Line-Skater 1, der einen Schuhkörper 2, eine fest mit dem Schuhkörper 2 verbundene Rollenhalterung 4, vier in Reihe hintereinander angeordnete Rollen 6, 7, 8 und 9 und eine Bremseinrichtung 10 aufweist. Die vier Rollen sind mittels vier parallel zueinander und hintereinander angeordneten Drehachsen 12 drehbar an der Rollenhalterung 4 befestigt.

Der Rollschuhfahrer übt über den großen Zeh 14 seines Fußes bzw. über mehrere oder sämtliche Zehen des Fußes eine Kraft auf ein Bremspedal 16 der Bremseinrichtung 10 aus, wobei der Rest des Fußes des Rollschuhfahrers auf einer Schuhsohle 3 des Schuhkörpers 2 abgestützt ist.

Die Bremseinrichtung 10 des Rollschuhs 1 weist einen ersten Hebel 20 mit einem Kraftarm 20a und einem Lastarm 20b auf, der an einer Schwenkachse 22 schwenkbar gelagert ist. Die Schwenkachse 22 ist an der Rollenhalterung 4 befestigt. Das Bremspedal 16 wirkt auf den Kraftarm 20a des ersten Hebels 20 ein und drückt den Kraftarm 20a nach unten und den Lastarm 20b nach oben. Der erste Hebel 20 ist perspektivisch in Fig. 3 dargestellt.

Der Lastarm 20b des ersten Hebels 20 steht in Eingriff mit einer Betätigungseinrichtung in Form eines zweiten Hebels 24, der einen ersten Bremskörper 26 auf die beiden hinteren Rollen 6 und 7 drückt und somit bremst. Die bevorzugte Form des ersten Bremskörpers 26, der die jeweiligen Rollen quasi umgreift, ist in Fig. 4 dargestellt. Die Anordnung des ersten Bremskörpers in bezug auf die Rollen ist in Fig. 2 dargestellt.

Der zweite Hebel 24 ist schwenkbar an einer zweiten Schwenkachse 28 gelagert, die mit der Rollenhalterung 4 fest verbunden ist. Der Lastarm 20b des ersten Hebels 20 ist über einen Stift oder eine Schraube 30 beweglich mit dem Kraftarm 24b des zweiten Hebels 24 verbunden. Durch die Schraube 30 läßt sich auch der Hebelweg des ersten Hebels 20 gegenüber dem zweiten Hebel 24 verändern. Der Lastarm 24b des zweiten Hebels 24 ist über ein Drehgelenk 34 mit dem ersten Bremskörper 26 verbunden. Sobald über das Bremspedal 16 eine Kraft auf die Bremseinrichtung 10 ausgeübt wird, wird durch gegensinniges Verschwenken der Hebelanordnung 20, 24 zueinander der erste Bremskörper 26 in Richtung der Rollen 5 und 7 bewegt, wodurch eine Bremswirkung erzielt wird.

Eine Federeinrichtung, insbesondere in Form einer Druckfeder 32, kann an einer zweckmäßigen Stelle angeordnet sein, um die Hebelanordnung 20, 24 in eine vorgebbare Ruheposition zurück bewegen zu können. Insbesondere ist es zweckmäßig , diese Druckfeder 32 an dem Verbindungspunkt des ersten Hebels 20 mit dem zweiten Hebel 24 vorzusehen, damit die Federkraft dieser Federeinrichtung nicht zu groß sein muß und sie unmittelbar auf beide Hebel und mittelbar auf das Pedal 16 sowie den ersten Bremskörper 26 einwirken kann.

Da bei dieser ersten Ausführungsform nur die beiden hinteren Rollen 6 und 7 gebremst werden, ist ein überbremsen der In-Line-Skater nicht möglich. Bei starkem Bremsen erfolgt durch die Bremswirkung eine Gewichtsverlagerung auf die vorderen Rollen 8 und 9, was durch Abheben der hinteren Rollen 6 oder 6 und 7 von der Fahrbahn zu einer Verminderung der Bremswirkung führt. Damit werden Überschläge durch zu starkes Bremsen verhindert.

Bei der in Fig. 1 dargestellten ersten Ausführungsform ist zusätzlich ein zweiter Bremskörper 36 vorgesehen, der über ein Drehgelenk 38 an dem Kraftarm 20a des ersten Hebels 20 befestigt ist. Bei Betätigung des Pedals 16 durch die Zehen 14 wird der Kraftarm 20a nach unten gedrückt und der zweite Bremskörper wird ebenfalls nach unten zwischen die beiden vorderen Rollen 8 und 9 gedrückt. Da die Bremskraft des zweiten Bremskörpers 36 durch eine Federeinrichtung 39 begrenzt ist und ohne Hebelwirkung erfolgt, ist ein stärkeres Bremsen der vorderen Rollen 8 und 9 und die damit verbunden Gefahr des Überschlags ausgeschlossen. Die Befestigung des zweiten Bremsköpers 36 bzw. des Drehgelenks 38 an dem Kraftarm 20b des ersten Hebels erfolgt über ein Langloch 40, so daß die Nulllage des Bremskörpers 36 dem jeweiligen Verschleißzustand des Bremskörpers angepaßt werden kann. Der erste Bremskörper 26 kann in analoger Weise an dem Lastarm 24b des zweiten Hebels 24 befestigt werden (nicht dargestellt).

Die in den Figuren 5 bis 8 dargestellte zweite Ausführungsform der Erfindung unterscheidet sich von der ersten Ausführungsform nach Figuren 1 bis 4 lediglich dadurch, daß ein dritter Bremskörper 42 vorgesehen ist, der auf die innere vordere Rolle 8 einwirkt und daß der zweite Bremskörper 36 nur auf die vorderste Rolle 9 einwirkt. Hinsichtlich der übrigen Komponenten wird daher auf die Beschreibung der ersten Ausführungsform verwiesen.

Der dritte Bremskörper 42 ist derart an dem Kraftarm 20a des ersten Hebels 20 zwischen den beiden vorderen Rollen 8 und 9 befestigt, so daß der Teil des dritten Bremskörpers 42, der in Kontakt zu der Rolle 8 gebracht wird, senkrecht nach unten weist. Durch diese Anordnung des dritten Bremskörpers 42 wird durch die Mitnahmewirkung der Rolle 8 eine Art Bremskraftverstärkung erreicht, wobei die in bezug auf die erste Ausführungsform geschilderten Vorteile erhalten bleiben.

Die Zuordnung des dritten Bremskörpers 42 zu der Rolle 8 ist schematisch in Fig. 6 dargestellt. Fig. 7 zeigt analog zu Fig. 3 den ersten Hebel 24 in perspektivischer Darstellung und in Fig. 8 ist die Form des ersten, zweiten und dritten Bremskörpers 26, 36 und 42 dargestellt.

Fig. 9 zeigt eine Zusatzeinrichtung in Form einer Fixiereinrichtung 44, beispielsweise eine Blockierschraube 44, mittels der sich die Bremseinrichtung 10 bzw. das Bremspedal 16 entweder im Zustand mit gelöster Bremse oder im Zustand mit betätigter Bremse blockieren läßt. Die Fixiereinrichtung 14 umfaßt einen drehbar mit dem Schuhkörper 2 verbundenen Stift 46, der mittels einer fest an dem oberen Ende des Stiftes 46 befestigten Drehkörpers 48 verdreht werden kann. An dem anderen Ende des Stiftes 46 ist ein Schraubengang 50 vorgesehen, der in Eingriff mit dem Pedal 16 steht. Die Fixiereinrichtung 44 ist klemmend an dem Schuhkörper 2 gehaltert, so daß durch Verdrehen des Drehkörpers 48 das Pedal 16 in verschiedenen Höhen nach oben hin abgeblockt werden kann. Auf diese Weise kann die Bremseinrichtung nachgestellt, deaktiviert oder auch blockiert werden.

### Bezugszeichenliste

- 3: Schuhsohle
- 6: hintere Rolle
- 9: vordere Rolle
- 12: Rollenachse
- 16: Bremsauslöseinrichtung / Pedal
- 20: Hebel
- 20a: Kraftarm
- 20b: Lastarm
- 22: Schwenkachse
- 24: Betätigungseinrichtung / Hebel
- 24a: Kraftarm
- 24b: Lastarm
- 26: Bremskörper
- 28: Drehachse
- 32: elastische Einrichtung
- 34: Schwenkachse
- 36: Bremskörper
- 39: elastische Einrichtung
- 42: Bremskörper
- 44: Blockiereinrichtung

## Patentansprüche

1. Rollschuh, insbesondere In-Line-Skater, mit
einer Mehrzahl von hintereinander angeordneten Rollen (6, 7, 8, 9) und mit einer vom Schuh aus betätigbaren Bremseinrichtung (10), die einen an einer ersten Schwenkachse (22) angelenkten ersten Hebel (20) mit einem Kraftarm (20a) und einem Lastarm (20b) und eine Bremsauslöseeinrichtung (16) aufweist, die auf den Kraftarm (20a) des ersten Hebels (20) einwirkt, wobei die Bremsauslöseeinrichtung (16) ein durch wenigstens eine der Zehen betätigbares Pedal (16) im Schuhraum ist, und wobei der Lastarm (20b) des ersten Hebels (20) eine Betätigungseinrichtung (24) betätigt, die auf einen in Richtung wenigsten einer hinteren Rolle (6, 7) bewegbaren Bremskörper (26) einwirkt, um diesen mit der wenigstens einen hinteren Rolle (6, 7) in Wirkungverbindung zu bringen, **dadurch gekennzeichnet,**
**daß** die Betätigungseinrichtung (24) ein zweiter um eine zweite Schwenkachse (28) schwenkbarer Hebel (24) mit einem Kraftarm (24a) und einem Lastarm (24b) ist, dessen Kraftarm (24a) von dem Lastarm (20b) des ersten Hebels (20) anlenkbar ist, um den Lastarm (24b) des zweiten Hebels (24) um die zweite Schwenkachse (28) in Richtung des Bremskörpers (26) zu verschwenken.

2. Rollschuh nach Anspruch 1, **dadurch gekennzeichnet, daß** die zweite Schwenkachse (28) oberhalb des Bremskörpers (26) liegt.

3. Rollschuh nach Anspruch 1 oder 2, **dadurch gekennzeichnet, daß** der Lastarm (24b) des zweiten Hebels (24) unter bzw. an dem Bremskörper (26) angelenkt ist.

4. Rollschuh nach Anspruch 3, **dadurch gekennzeichnet, daß** der Lastarm (24b) über einen Drehachse (34) mit dem Bremskörper (26) verbunden ist.

5. Rollschuh nach wenigstens einem der Ansprüche 1 bis 4, **dadurch gekennzeichnet, daß** der Bremskörper (26) durch elastische Abschnitte, z. B. Federeinrichtungen, Gummieinrichtungen und/oder dgl., in Richtung einer Ruheposition, in der keine Bremsfunktion ausgeübt wird, vorbelastbar ist.

6. Rollschuh nach Anspruch 1 oder 5, **dadurch gekennzeichnet, daß** die Betätigungseinrichtung eine Seilzugeinrichtung ist, die über Umlenkpunkte auf den Bremskörper einwirkt.

7. Rollschuh nach wenigstens einem der Ansprüche 1 bis 6, **dadurch gekennzeichnet, daß** am Lastarm (20b) des ersten Hebels (20) oder am Kraftarm (24a) des zweiten Hebels (24) eine elastische Einrichtung (32) vorgesehen ist, um eine Bewegung des Bremskörpers (26) in eine Ruheposition zu bewirken.

8. Rollschuh nach wenigstens einem der'Ansprüche 1 bis 7, **dadurch gekennzeichnet, daß** der Bremskörper (26) zwischen Rollenachsen (12) und Schuhsohle (13) angebracht ist.

9. Rollschuh nach wenigstens einem der vorhergehenden Ansprüche, **dadurch gekennzeichnet, daß** die Bremseinrichtung (10) und insbesondere die Bremsauslöseeinrichtung (16) durch eine Blockiereinrichtung (14) ausschaltbar ist.

10. Rollschuh nach wenigstens einem der vorhergehenden Ansprüche, **gekennzeichnet durch** eine Einrichtung (14) zum Einstellen des maximalen Schwenkbereichs des ersten Hebels (20).

11. Rollschuh nach Anspruch 10, **dadurch gekennzeichnet, daß** die Einrichtung zum Einstellen des Schwenkbereichs und die Blockiereinrichtung zu einer einzigen Vorrichtung (14) zusammengefaßt sind.

12. Rollschuh nach wenigstens einem der vorhergehenden Ansprüche, **dadurch gekennzeichnet, daß** am Kraftarm (20a) des ersten Hebels (20) ein zweiter Bremskörper (36) befestigt ist, der auf eine der vorderen Rollen (8, 9) einwirkt.

13. Rollschuh nach wenigstens einem der vorhergehenden Ansprüche, **dadurch gekennzeichnet, daß** am Kraftarm (20a) des ersten Hebels (20) ein dritter Bremskörper (42) befestigt ist, der auf eine der vorderen Rollen (8, 9) einwirkt.

14. Rollschuh nach Anspruch 12 oder 13, **dadurch gekennzeichnet, daß** der dritte Bremskörper (42) im wesentlichen senkrecht zur Laufrichtung der Rollschuhe und in Laufrichtung vor der Rolle (8) angeordnet ist, auf die der dritte Bremskörper (42) bremsend einwirkt.

## Claims

1. A roller skate, in particular an in-line skate, comprising
a plurality of wheels (6, 7, 8, 9) arranged behind each other, and brake means (10) operable from the shoe and including a first lever (20) hinged on a first swivelling axis (22) and comprising a force arm (20a) and a load arm (20b), and brake activation means (16) acting on said force arm (20a) of said first lever (20), wherein said brake activation means (16) is a pedal (16) in the shoe cavity operable by at least one toe, and wherein said load arm (20b) of said first lever (20) operates actuating means (24) acting on a brake member (26) which is movable in a direction towards at least one rear wheel (6, 7) so as to take said brake member into operative connection with said at least one rear wheel (6, 7), **characterized in that**
said actuating means (24) is a second lever (24) adapted to pivot about a second swivelling axis (28) and comprising a force arm (24a) and a load arm (24b), the force arm (24a) of may which be engaged by said load arm (20b) of said first lever (20) so as to pivot said load arm (24b) of said second lever (24) about said second rotation axis (28) in a direction towards said brake member (26).

2. The roller skate in accordance with claim 1, **characterized in that** said second rotation axis (28) is located above said brake member (26).

3. The roller skate in accordance with claim 1 or 2, **characterized in that** said load arm (24b) of said second lever (24) is linked underneath respectively at said brake member (26).

4. The roller skate in accordance with claim 3, **characterized in that** said load arm (24b) is connected to said brake member (26) via a rotation axis (34).

5. The roller skate in accordance with at least one of claims 1 to 4, **characterized in that** said brake member (26) may be biased by elastic portions, e.g. spring means, rubber means and/or the like in the direction towards a rest position in which no braking function is performed.

6. The roller skate in accordance with claim 1 or 5, **characterized in that** said actuation means is a cable pull means acting on said brake member via deflection points.

7. The roller skate in accordance with at least one of claims 1 to 6, **characterized in that** on said load arm (20b) of said first lever (20) or on said force arm (24a) of said second lever (24), elastic means (32) for causing a movement of said brake member (26) into a rest position are provided.

8. The roller skate in accordance with at least one of claims 1 to 7, **characterized in that** said brake member (26) is mounted between wheel axes (12) and shoe sole (13).

9. The roller skate in accordance with at least one of the preceding claims, **characterized in that** said brake means (10) and in particular said brake activation means (16) may be deactivated with the aid of blocking means (14).

10. The roller skate in accordance with at least one of the preceding claims, **characterized by** means (14) for adjusting the maximum pivoting range of said first lever (20).

11. The roller skate in accordance with claim 10, **characterized in that** said means for adjusting the pivoting range and said blocking means are combined into a single device (14).

12. The roller skate in accordance with at least one of the preceding claims, **characterized in that** a second brake member (36) which acts on one of the front wheels (8, 9) is secured to said force arm (20a) of said first lever (20).

13. The roller skate in accordance with at least one of the preceding claims, **characterized in that** a third brake member (42) which acts on one of the front wheels (8, 9) is secured to said force arm (20a) of said first lever (20).

14. The roller skate in accordance with claim 12 or 13, **characterized in that** said third brake member (42) is arranged substantially perpendicular to the runninig direction of the roller skates and in running direction in front of said wheel (8) on which said third brake member (42) exerts a braking action.

## Revendications

1. Patin à roulettes, en particulier patin à roulettes en ligne, comprenant
plusieurs roulettes (6, 7, 8, 9), disposées l'une derrière l'autre, et un dispositif de freinage (10) actionné depuis la chaussure, qui comporte un premier levier (20) articulé sur un premier axe de pivotement (22), avec un bras de force (20a) et un bras de charge (20b), et un dispositif (16) de déclenchement du frein, qui agit sur le bras de force (20a) du premier levier (20), le dispositif (16) de déclenchement du frein étant une pédale (16) à l'intérieur de la chaussure, qui peut être actionnée avec au moins l'un des orteils, et le bras de charge (20b) du premier levier (20) actionnant un dispositif d'actionnement (24), qui agit sur un élément de freinage (26) pouvant se déplacer en direction d'au moins une roulette arrière (6, 7), aux fins d'amener celui-ci en liaison active avec la roulette arrière (6, 7), au nombre d'au moins une, **caractérisé en ce que**
le dispositif d'actionnement (24) est un deuxième levier (24) pivotant autour d'un deuxième axe de pivotement (28), avec un bras de force (24a) et un bras de charge (24b), dont le bras de force (24a) peut être engagé par le bras de charge (20b) du premier levier (20) aux fins de faire pivoter le bras de charge (24b) du deuxième levier (24) autour du deuxième axe de pivotement (28) en direction de l'élément de freinage (26).

2. Patin à roulettes selon la revendication 1, **caractérisé en ce que** le deuxième axe de pivotement (28) est situé au-dessus de l'élément de freinage (26).

3. Patin à roulettes selon la revendication 1 ou 2, **caractérisé en ce que** le bras de charge (24b) du deuxième levier (24) est articulé en-dessous de ou sur l'élément de freinage (26).

4. Patin à roulettes selon la revendication 3, **caractérisé en ce que** le bras de charge (24b) est relié à l'élément de freinage (26) par l'intermédiaire d'un axe de rotation (34).

5. Patin à roulettes selon au moins une des revendications 1 à 4, **caractérisé en ce que** l'élément de freinage (26) peut être précontraint en direction d'une position de repos, dans laquelle aucune fonction de freinage n'est exercée, par l'intermédiaire d'éléments élastiques, par exemple de systèmes de ressorts, d'éléments de caoutchouc et/ou similaires.

6. Patin à roulettes selon la revendication 1 ou 5, **caractérisé en ce que** le dispositif d'actionnement est un système à câble de traction, qui agit sur les éléments de freinage via des points de renvoi de mouvement.

7. Patin à roulettes selon au moins une des revendications 1 à 6, **caractérisé en ce qu'**un dispositif élastique est prévu sur le bras de charge (20b) du premier levier (20) ou sur le bras de force (24a) du deuxième levier (24), aux fins de provoquer un déplacement de l'élément de freinage (26) vers une position de repos.

8. Patin à roulettes selon au moins une des revendications 1 à 7, **caractérisé en ce que** l'élément de freinage (26) est logé entre les axes de roulettes (12) et la semelle de chaussure (13).

9. Patin à roulettes selon au moins une des revendications précédentes, **caractérisé en ce que** le dispositif de freinage (10), en particulier le dispositif (16) de déclenchement de frein, peut être mis hors service à l'aide d'un dispositif de verrouillage (14).

10. Patin à roulettes selon au moins une des revendications précédentes, **caractérisé par** un dispositif (14) pour le réglage de la plage de pivotement maximale du premier levier (20).

11. Patin à roulettes selon la revendication 10, **caractérisé en ce que** le dispositif (14) pour le réglage de la plage de pivotement et le dispositif de verrouillage sont regroupés en un dispositif (14) unique.

12. Patin à roulettes selon au moins une des revendications précédentes, **caractérisé en ce qu'**un deuxième élément de freinage (36), qui agit sur l'une des roulettes antérieures (8, 9), est fixé au bras de force (20a) du premier levier (20).

13. Patin à roulettes selon au moins une des revendications précédentes, **caractérisé en ce qu'**un troisième élément de freinage (42), qui agit sur l'une des roulettes antérieures (8, 9), est fixé au bras de force (20a) du premier levier (20).

14. Patin à roulettes selon la revendication 12 ou 13, **caractérisé en ce que** le troisième élément de freinage (42) est disposé essentiellement perpendiculairement à la direction de roulement du patin et devant la roulette (8), vu dans la direction de roulement, sur laquelle le troisième élément de freinage (42) agit.
